# FASCICULE DE BREVET EUROPEEN

(11) **EP 0 575 218 B1**
(45) Date de publication et mention de la délivrance du brevet: **15.11.1995**
(21) Numéro de dépôt: 93401432.5
(22) Date de dépôt: 04.06.1993
(51) Int. Cl.: F04D 29/60, F04D 29/66

(54) **Dispositif de montage de composant hydraulique tel qu'un corps de pompe et support pour un tel dispositif**
Vorrichtung zur Montage von hydraulischen Komponenten wie ein Pumpengehäuse und Träger dafür
Device for mounting hydraulic components such as a pump housing and support for such a device

(30) Priorité: 10.06.1992 FR 9207005
(43) Date de publication de la demande: 22.12.1993
(73) Titulaire: POMPES SALMSON Société Anonyme à directoire dite:, 92504 Rueil Malmaison (FR)
(72) Inventeur: Hetet, Jean-François, F-53940 St Berthevin (FR)
(74) Mandataire: Hirsch, Marc-Roger

(56) Documents cités:
- EP-A- 0 442 798
- WO-A-88/04366
- US-A- 3 791 760
- US-A- 4 733 738

## Description

La présente invention se rapporte à un dispositif de montage d'un composant hydraulique tel qu'un corps de pompe par emboîtement étanche d'au moins un raccord d'aspiration et d'au moins un raccord de sortie dudit composant, disposés sensiblement à angle droit l'un par rapport à l'autre sur des embouts de canalisation d'entrée et de sortie correspondants, fixés en position et par fixation complémentaire de blocage du corps de pompe sur une platine de montage. Elle concerne également les supports détachables en forme générale d'équerre ou de L à deux branches, pour le montage d'un corps de pompe sur une platine de montage.

Des composants hydrauliques courants tels que les petits groupes moto-pompes à moteur électrique asynchrone monophasé utilisés dans les chaudières individuelles de chauffage central au gaz, sont raccordés, à une canalisation d'aspiration de liquide et à une canalisation de refoulement de la pompe, par simple emboîtement, le corps de pompe étant ensuite fixé et maintenu en position par une ou deux vis vissées dans un alésage fileté ménagé sur le corps de pompe et venant en appui sur une platine de montage. Une telle fixation donne généralement satisfaction mais la liaison du corps de pompe à la platine qui est en général traversée par la canalisation d'aspiration et qui présente généralement une faible épaisseur, n'est pas toujours suffisamment amortie. En effet, l'amortissement de la fixation est réalisé en interposant entre cette platine et des tétons de fixation en saillie du corps de pompe, des rondelles en élastomère qui sont traversées par une vis de fixation du corps de pompe ainsi monté en porte-à-faux.

Ce mode de fixation vient aussi compliquer la réalisation du corps de pompe qui doit présenter des formes aisées à réaliser par moulage ou par forgeage et ne nécessitant que peu d'usinages ultérieurs. Un autre inconvénient de ce mode de fixation simplifié des corps de pompe, réside dans le fait que l'accessibilité pour le montage de la ou des vis de fixation est généralement médiocre, car on ne dispose en général pas d'un accès aisé à la face de la platine de montage qui est opposée à la pompe.

Le besoin s'est donc exprimé de réaliser un dispositif de montage de composant hydraulique simple à entrée-sortie tel qu'un corps de pompe, dans lequel la liaison de fluide est réalisée de façon classique par emboîtement des raccords du corps de pompe sur des embouts de tube d'aspiration et de refoulement et où la liaison mécanique entre le corps de pompe et la platine de fixation et de blocage est réalisée à l'aide de moyens aisément accessibles, montés à la partie inférieure généralement exposée, du corps de pompe.

A cet effet, selon l'invention, le dispositif de montage d'un composant hydraulique, par exemple d'un corps de pompe comporte un support détachable en forme générale d'équerre ou de L à deux branches dont la première s'appuie à son extrémité distale sur l'embout de canalisation d'entrée et, à son autre extrémité reliée à la deuxième branche, sur la platine, après introduction d'au moins un crochet du support à travers un passage de la platine et appui de ce crochet par son rebord sur la face de cette platine qui est opposée au corps de composant, et la deuxième branche est fixée sur la partie inférieure du corps par au moins une pièce filetée traversant cette deuxième branche et constituant ladite fixation complémentaire de blocage du corps de pompe. La pièce filetée constitue avantageusement le bouchon d'un alésage fileté de purge du corps de composant, ce qui permet d'économiser simultanément la réalisation d'un alésage fileté sur le corps de composant et le bouchon de fermeture de l'alésage de purge ménagé en partie basse du corps. La deuxième branche du support comporte un trou ou alésage qui est traversé par un téton de purge du corps de composant, ménagé à la partie inférieure de celui-ci en service, et le téton de purge est muni d'un alésage fileté de purge débouchant à l'intérieur du corps et sur lequel est vissé un bouchon de fermeture qui constitue ladite pièce filetée pour la fixation complémentaire du corps de composant.

Selon un autre mode de réalisation de l'invention, un manchon annulaire en élastomère est intercalé entre la paroi extérieure du téton de purge et la paroi intérieure du trou ou alésage et est pressé axialement par la tête du bouchon de fermeture en direction du corps, de manière à bloquer la deuxième branche sur le téton de purge par compression axiale et dilatation radiale subséquente dudit manchon.

Selon encore un autre mode de réalisation de l'invention, le corps de composant est en appui sur la première branche du support par l'intermédiaire d'au moins une partie en saillie ou un téton d'appui ménagé en saillie sur la surface frontale du corps entourant le raccord d'entrée. L'extrémité de la partie en saillie ou du téton d'appui est appliquée sur la première branche par l'intermédiaire d'une couche, ou plaque ou rondelle en un matériau amortisseur des vibrations. L'extrémité de la partie en saillie ou du téton d'appui est de préférence revêtue par collage, adhérisation ou autre fixation d'une rondelle ou plot d'appui sur la première branche du support, en un matériau amortisseur des vibrations tel qu'un élastomère.

Selon un autre mode de réalisation de l'invention, le support est réalisé en tôle et sa première branche comporte deux crochets distincts délimités chacun sur un côté distinct de la première branche par une fente ou découpe de séparation d'avec la tôle dudit support et les deux crochets sont réalisés par pliage de la partie de tôle séparée dudit support. Le coin ou l'angle du L de la plaque est "cassé" par une face sensiblement plane sur laquelle sont formées lesdites deux découpes de séparation, la courbure des crochets partant tangentiellement à cette face sensiblement plane pour venir traverser le passage de la platine de façon sensiblement perpendiculaire à la surface de cette platine et se terminant par une partie d'extrémité sensiblement parallèle à la surface de la platine lorsque le support est monté sur cette dernière.

Le support détachable en forme générale d'équerre ou de L, pour le montage d'un corps de composant hydraulique tel qu'un corps de pompe sur une platine de montage, comporte d'une part une première branche munie d'au moins un crochet susceptible de s'engager dans un trou de ladite platine, ladite première branche étant susceptible, après engagement du crochet dans le trou, de venir en appui par son extrémité distale sur un embout de canalisation d'entrée, et, d'autre part, une deuxième branche munie d'un trou de passage d'un moyen de fixation sur la partie inférieure du corps de composant hydraulique. Le support est de préférence réalisé en tôle et comporte une face qui "casse" l'angle de l'équerre ou du L et sur chacun des côtés latéraux de laquelle est formé ledit crochet par découpage d'une fente de séparation et pliage de la partie de tôle séparée.

D'autres buts, avantages et caractéristiques apparaîtront à la lecture de la description de divers modes de réalisation de l'invention, faite à titre non limitatif et en regard du dessin annexé dans lequel :
- - La figure 1: représente, en vue fragmentaire avec les raccords en coupe axiale, la première phase de montage selon l'invention d'un groupe moto-pompe de faible puissance par emboîtement des raccords femelles du corps de pompe, respectivement axial d'aspiration et radial de refoulement, sur des embouts tubulaires correspondants disposés à angle droit l'un par rapport à l'autre et qui traversent une platine de montage en équerre;
- - la figure 2: représente en vue fragmentaire, avec les raccords et la fixation complémentaire (vue éclatée) en coupe axiale, le dispositif de montage selon l'invention d'un corps de moto-pompe sur la platine de montage;
- - la figure 3: représente le support amovible pour le dispositif de montage selon l'invention, en position de montage sur la platine de support (représentée en vue fragmentaire) des embouts d'aspiration et de refoulement;
- - la figure 4: représente, en perspective avant, une variante du support de la figure 3.

Si l'on se reporte à la figure 1, on voit que le corps de pompe 1 d'un groupe moto-pompe 2 doit être monté sur une platine en équerre 3 portant ou soutenant respectivement un embout 4 d'entrée ou d'amenée de liquide à pomper au raccord 5 d'aspiration de la pompe 1 et un embout 6 de sortie ou de refoulement du liquide pompé.

Pour le montage sur la platine 3, le corps de pompe 1 qui constitue le bloc moto-pompe 2 avec le moteur de pompe 1a, est présenté en position pour que son raccord de refoulement 7, en prolongeant le déplacement du corps de pompe 1 selon la flèche F, vienne s'engager, grâce à son chanfrein d'entrée 9, de façon étanche sur le joint torique 8 de l'embout 6 maintenu dans une rainure de l'embout.

A ce stade du montage, on vient alors engager sur la platine 3 un support détachable 10, en forme générale d'équerre ou de L, c'est-à-dire à deux branches et qui est représenté isolément à la figure 4. Le support 10 qui est généralement réalisé en tôle, présente une première branche 11 sensiblement plane et qui s'appuie en service, comme représenté à la figure 2, sur la face sensiblement plane de la paroi verticale 3a de la platine 3 et une deuxième branche 12 qui est disposée, en service, de façon sensiblement perpendiculaire à la paroi verticale 3a de la platine 3. L'extrémité distale 13 de la branche 11 s'appuie par ailleurs, en service, sur l'embout d'entrée 4, cet appui pouvant être réalisé par l'intermédiaire d'un décrochement ou entaille 13a en arc de cercle, selon le mode de réalisation du support représenté à la figure 4.

Pour réaliser l'accrochage du support 10 sur la platine 3, le support 10 comporte latéralement deux crochets 14 et 15 ménagés chacun sur un côté distinct d'une face plane 16 qui vient "casser" l'angle de l'équerre ou du L. Les crochets 14, 15 sont séparés de la tôle de la face 16 par une découpe de séparation 17. Chacun des crochets 14 ou 15 est replié dans une direction qui s'étend, en service, perpendiculairement à la platine 3 et se termine, à l'extrémité distale, par une partie d'accrochage 18 qui est disposée, en service, de façon sensiblement parallèle à la surface plane arrière de la paroi 3a de la platine 3. Il est possible d'introduire chacune des parties d'accrochage 18 à travers un trou ou découpe 19 ménagé dans la platine 3, dans la position représentée à la figure 2, l'extrémité distale 13 de la première branche 11 venant s'engager sur le chanfrein d'entrée 4a de l'embout 4. En faisant pivoter manuellement la deuxième branche 12, notamment en saisissant une patte d'extrémité légèrement recourbée 12a de cette branche, on oblige l'extrémité distale 13 (ou 13a selon la variante de la figure 4) à s'engager à force sous l'embout rigide 4 en faisant bomber élastiquement la première branche 11, en direction du corps de pompe 1. Les crochets 14 et 15 sont alors déployés à travers les trous 19 pour venir occuper la position représentée sur la figure 2 où la partie d'accrochage 18 est emprisonnée derrière la platine 3. La première branche 11 du support 10 est ainsi "arc-boutée élastiquement" entre son extrémité distale 13 en appui sur l'embout 4 et la face inférieure 20 des crochets 14 et 15 qui est en appui sur la paroi inférieure 19a du trou 19 (voir la figure 3 où l'on remarque que l'on a prévu sur la face verticale 3a de la platine 3 des trous ou découpes 19 de forme circulaire). Il est bien entendu possible de prévoir des découpes 19 de forme générale rectangulaire ou carrée correspondant à la forme générale rectangulaire des crochets 14 ou 15. On peut réduire ou supprimer la face 16 qui "casse" l'angle de l'équerre. Cette face 16 supprime le pliage à angle droit de la tôle tout en facilitant le formage des crochets 14 et 15 dont l'arc part alors tangentiellement à la surface de la face 16.

Le support 10 est généralement réalisé en tôle relativement mince pour que les branches présentent une bonne élasticité de flexion en porte-à-faux (cantilever). Pour mieux résister à la corrosion, le support 10 peut être réalisé en acier inoxydable, plus difficile à mettre en forme. Selon un autre mode de réalisation, le support 10 est par exemple réalisé en matière plastique moulée qui présente une élasticité équivalente pour des épaisseurs de paroi plus importantes.

La deuxième branche 12 de la plaque de support 10 présente, de préférence sensiblement en son centre, un trou 21 généralement de forme circulaire et de plus grande section que celle d'un téton 22 ménagé à la partie inférieure du corps de pompe. Le téton 22 peut présenter une section carrée ou rectangulaire, auquel cas le trou 21 présente alors une forme correspondante mais de plus grandes dimensions. Le téton 22 comporte un alésage fileté 23 traversant le corps de pompe 1 pour permettre, à l'arrêt de la pompe, la purge du liquide contenu dans le corps de pompe. L'alésage fileté 23 est normalement obturé de façon étanche par un bouchon de purge fileté 24 qui coopère avec un joint d'étanchéité annulaire 25 lorsqu'il est vissé à fond dans l'alésage fileté 23. La deuxième branche 12 est normalement bloquée en position après engagement du téton 22 dans le trou 21, par vissage en position du bouchon fileté 24 qui retient, par sa large collerette 24a, la deuxième branche 12 prisonnière du téton 22 et réciproquement, ce qui a pour effet de maintenir le corps de pompe 1 en position par rapport à la platine 3.

Dans le mode de montage représenté sur la figure 2, les opérations initiales de mise en position et en place du corps de pompe 1 et du groupe motopompe 2 consistent:
- à engager le raccord de refoulement 7 du corps de pompe sur l'embout 6 de refoulement et d'évacuation du liquide pompé, selon le processus représenté à la figure 1, en déplaçant le corps de pompe selon la flèche F ;
- à mettre en place le support 10 sur la platine 3, comme expliqué ci-dessus ;
- à engager ensuite le raccord d'aspiration 5 du corps de pompe 1 sur l'embout 4 d'amenée de liquide à pomper, jusqu'à la position représentée sur la figure 2.

On constate, sur les figures 1 et 2, qu'un ou plusieurs tétons d'appui ou saillies 26 sont ménagés sur la surface frontale 1b qui entoure le raccord d'aspiration 5. Ces tétons 26 viennent en appui, de préférence par l'intermédiaire d'une couche ou plaque ou rondelle d'amortissement en élastomère 27, sur la surface de la première branche 11, qui est en général bombée en direction du corps de pompe, du fait de son arc-boutement entre la paroi inférieure 19a des trous 19 et l'embout d'aspiration 4. Le ou les téton(s) 26 repoussent alors la première branche 11 au contact de la surface de la branche verticale 3a de la platine 3, en supprimant au moins partiellement le bombement éventuel de cette branche 11 vers le corps de pompe 1. Au cours du montage des raccords 5 et 7 du corps de pompe sur les embouts 4 et 6, la deuxième branche 12 est repoussée vers le bas soit par une action manuelle, soit par le téton 22, afin de permettre le passage du téton de purge 22 pendant l'approche du raccord d'aspiration 5 vers l'embout 4. Lorsque les raccords 5 et 7 sont en position sur leurs embouts correspondants, et comme représenté à la figure 2, le trou 21 ménagé dans la branche 12 est disposé en face du téton de purge 22 qui vient le traverser dès que l'on relâche la poussée sur la branche 12 vers le bas de la figure 2.

Dans le mode de réalisation représenté à la figure 2, un manchon en élastomère 28, réalisé ici sous la forme d'un manchon à collerette d'appui 29, est engagé dans l'intervalle annulaire libre 30 existant entre la paroi intérieure du trou 21 et la surface extérieure du téton de purge 22. Le manchon 28, lorsqu'il est en position, est arrêté sur la périphérie du trou 21 par sa collerette d'appui 29 et vient serrer par sa surface d'alésage intérieure 31 la surface extérieure du téton de purge 22. Au montage du bouchon de purge fileté 24, qui peut alors être dépourvu du joint annulaire d'étanchéité 25, on constate que le manchon en élastomère 28 se déforme dans toutes les directions libres pour venir emprisonner la branche 12 en se dilatant par sa partie étroite au-delà du trou 21. Le manchon 28, en même temps que sa fonction de liaison amortie entre le téton 22 et la branche 12, assure également la fonction d'étanchéité du bouchon de purge 24, la collerette 24a venant en appui étanche sur l'extrémité frontale 32 du manchon 28 tandis que le serrage axial applique fermement et de façon étanche la paroi intérieure de son alésage 31 sur la surface extérieure du téton 22.

Comme on le voit sur la figure 2, après montage sur la platine 3 du corps de pompe 1, celui-ci est relié à un support en quatre zones, chaque fois par l'intermédiaire d'une couche d'élastomère apte à étouffer les vibrations générées par le rotor de pompe tournant à vitesse angulaire élevée (généralement de l'ordre de 2000 à 2500 t/min.). Les raccords d'aspiration 5 et de refoulement 7 entourent les embouts correspondant 4 et 6 de la platine 3 avec interposition d'au moins un joint torique d'étanchéité 8. Le ou les téton(s) d'appui 26 aplatissent la deuxième branche 11 sur la face verticale 3a de la platine 3, chacun par l'intermédiaire d'une rondelle en élastomère 27. Le téton de purge 22 du corps de pompe 1 est relié de façon relativement élastique à la platine 3 par la deuxième branche 12 du support 10, mais par l'intermédiaire du manchon en élastomère 28. En position de montage, il n'existe ainsi pratiquement pas de contact métallique direct entre le bloc moto-pompe 2 et les autres éléments de l'installation de pompage, ce qui assure un amortissement optimal des vibrations qui peuvent naître au cours de la vie de la pompe, par exemple à la suite de l'apparition de jeux exagérés dans les paliers du moteur de pompe. Cette situation technique favorable se combine à un coût d'installation limité grâce à l'utilisation à deux fins des éléments de purge de la pompe et à une grande accessibilité de montage par rapport aux systèmes de montage connus à vis de blocage de la face frontale 1b du corps de pompe 1 sur la paroi verticale 3a de la platine 3.

Selon une disposition propre à faciliter la réalisation de corps de pompe à grande résistance mécanique, par forgeage, le ou les tétons d'appui 26 peuvent être remplacés par un élargissement du raccord d'aspiration 5. La platine 3 peut porter les embouts 4 et 6 d'entrée et de sortie de liquide, comme représenté sur les figures 1 et 2, ou bien la platine peut simplement être traversée par ces embouts qui sont fixés par ailleurs sur un appareil de montage tel qu'une chaudière sur laquelle est également fixée la platine 3. On doit comprendre également que la platine 3 peut ne comporter que sa paroi verticale sensiblement plane 3a qui coopère alors seule avec le support 10.

## Revendications

1. Dispositif de montage d'un composant hydraulique, par exemple un corps de pompe (1) par emboîtement étanche d'au moins un raccord d'entrée (5) et d'au moins un raccord de sortie (7) dudit composant, disposés sensiblement à angle droit l'un par rapport à l'autre sur des embouts de canalisation d'entrée (4) et de sortie (6) correspondants fixés en position et par fixation complémentaire de blocage dudit corps sur une platine de montage (3), caractérisé en ce qu'il comporte un support détachable (10), en forme générale d'équerre ou de L à deux branches (11, 12), dont la première (11) s'appuie à son extrémité distale (13, 13a) sur l'embout de canalisation d'entrée (4) et, à son autre extrémité reliée à la deuxième branche, sur la platine (3), après introduction d'au moins un crochet (14, 15) du support à travers un passage (19) de la platine (3) et appui de ce crochet par son rebord (18) sur la face de cette platine qui est opposée au corps (1) de composant et en ce que la deuxième branche (12) est fixée sur la partie inférieure (22) du corps (1) par au moins une pièce filetée (24) traversant cette deuxième branche et constituant ladite fixation complémentaire de blocage du corps (1).

2. Dispositif de montage selon la revendication 1, caractérisé en ce que la pièce filetée (24) constitue le bouchon d'un alésage fileté (23) de purge du corps de composant (1).

3. Dispositif de montage selon la revendication 1 ou 2, caractérisé en ce que la deuxième branche (12) du support (10) comporte un trou ou alésage (21) qui est traversé par un téton de purge (22) du corps de composant (1) ménagé à la partie inférieure de celui-ci en service et en ce que le téton de purge (22) est muni d'un alésage fileté de purge (23) débouchant à l'intérieur du corps (1) et sur lequel est vissé un bouchon de fermeture (24) qui constitue ladite pièce filetée pour la fixation complémentaire dudit corps (1).

4. Dispositif de montage selon la revendication 3, caractérisé en ce qu'un manchon annulaire (28) est intercalé entre la paroi extérieure du téton de purge (22) et la paroi intérieure dudit trou ou alésage (21) et est pressé axialement par la tête (24a) du bouchon de fermeture (24) en direction du corps (1), de manière à bloquer la deuxième branche (12) sur le téton de purge (22) par compression axiale et dilatation radiale subséquente dudit manchon (28).

5. Dispositif de montage selon l'une quelconque des revendications 1 à 4, caractérisé en ce que le corps de composant (1) est en appui sur la première branche (11) du support (10) par l'intermédiaire d'au moins une partie en saillie ou un téton d'appui (26) ménagé en saillie sur la face frontale (1b) du corps (1) entourant le raccord d'entrée (5).

6. Dispositif de montage selon la revendication 5, caractérisé en ce que l'extrémité de la partie en saillie ou du téton d'appui (26) est appliquée sur la première branche (11) par l'intermédiaire d'une couche ou plaque ou rondelle (27) en un matériau amortisseur des vibrations.

7. Dispositif de montage selon la revendication 6, caractérisé en ce que l'extrémité de la partie en saillie ou du téton d'appui (26) est revêtue par collage ou adhérisation ou autre fixation d'une rondelle ou plot (27) d'appui sur la première branche (11) du support (10), en un matériau amortisseur des vibrations tel qu'un élastomère.

8. Dispositif de montage selon l'une quelconque des revendications 1 à 7, caractérisé en ce que le support (10) est réalisé en tôle et sa première branche (11) comporte deux crochets distincts (14, 15) délimités chacun sur un côté distinct de la première branche par une fente ou découpe (17) de séparation d'avec la tôle dudit support et en ce que les deux crochets (14, 15) sont réalisés par pliage de la partie de tôle séparée latéralement dudit support (10).

9. Dispositif de montage selon la revendication 8, caractérisé en ce que le coin ou l'angle du L du support (10) en tôle est "cassé" par une face (16) sensiblement plane sur laquelle sont formées lesdites deux découpes (17) de séparation, la courbure des crochets (14, 15) partant tangentiellement à cette face sensiblement plane (16) pour venir traverser le passage (19) de la platine (3) de façon sensiblement perpendiculaire à la surface de cette platine et se terminant par une partie d'extrémité (18) sensiblement parallèle à la surface de la platine (3) lorsque le support (10) est monté sur cette dernière.

10. Support détachable en forme générale d'équerre ou de L à deux branches (11, 12), pour le montage d'un corps de composant hydraulique tel qu'un corps de pompe (1) sur une platine de montage (3), caractérisé en ce qu'il comporte d'une part une première branche (11) munie d'au moins un crochet (14, 15) susceptible de s'engager dans un trou (19) de ladite platine (3), ladite première branche (11) étant susceptible, après engagement dudit crochet (14, 15) dans ledit trou (19), de venir en appui par son extrémité distale (13, 13a) sur un embout (4) de canalisation d'entrée et, d'autre part, une deuxième branche (12) munie d'un trou de passage (21) d'un moyen de fixation sur la partie inférieure du corps (1) de composant hydraulique.

11. Support détachable selon la revendication 10, caractérisé en ce qu'il est réalisé en tôle et comporte une face (16) qui "casse" l'angle de l'équerre ou du L et sur chacun des côtés latéraux de laquelle est formé ledit crochet (14, 15) par découpage d'une fente de séparation (17) et pliage de la partie de tôle séparée.

## Claims

1. Device for mounting a hydraulic component, for example a pump body (1) by leakproof cooperating fitment of at least one inlet connector (5) and at least one outlet connector (7) of said component, arranged substantially at right angles with respect to each other on corresponding inlet (4) and outlet (6) pipe ends fixed in position and with additional clamped mounting of said body on a mounting plate, characterized in that it includes a detachable support (10) having the general shape of a right-angled or L-shaped bracket with two arms (11, 12) the first of which (11) is supported at its distal end (13, 13a) on the said inlet pipe end (4), and at its other end joined to said second arm, on said mounting plate (3) after introduction of at least one hook member (14, 15) of said support through a passage (19) in said mounting plate (3) and engagement of the flange (18) of said hooked member against the opposite side of said mounting plate with respect to said body (1) of said hydraulic component, and in that said second arm (12) is fastened onto the lower portion (22) of said body (1) by means of at least one threaded part (24) passing through said second arm and constituting said supplementary clamped fixing means for said body (1).

2. Mounting device according to claim 1, characterized in that said threaded part (24) constitutes the stopper of a threaded passage (23) for purging the body of said hydraulic component (1).

3. Mounting device according to claim 1 or 2, characterized in that said second arm (12) of said support (10) includes a hole or passage (21) through which a purge stub (22) of the body of said hydraulic component (1) provided at the lower portion thereof passes during service, and in that said purge stub (22) is provided with a threaded purge passage (23) terminating inside said body (1) onto which a stopper member (24) is screwed, said stopper member constituting said threaded part for supplementary clamped mounting of said body (1).

4. Mounting device according to claim 3, characterized in that an annular sleeve (28) is inserted between the outer wall of said purge stub (22) and the inner wall of said hole or passage (21) and is axially pressed by the head (24a) of said closing stopper (24) towards said body (1) in order to clamp said second arm (12) on said purge stub (22) through axial compression and subsequent radial expansion of said sleeve (28).

5. Mounting device according to any one of claims 1 to 4, characterized in that said body of said hydraulic component (1) bears on the second arm (11) of said support (10) via at least one projecting portion or an abutment stub (26) formed projectingly on the front side (1b) of said body (1) surrounding said inlet connector (5).

6. Mounting device according to claim 5, characterized in that the end of said projecting portion or abutment (26) is applied to said first arm (11) via a layer, plate or washer (27) of a vibration-damping material.

7. Mounting device according to claim 6, characterized in that the end of said projecting portion or abutment stub (26) is provided by bonding or adhesion or other fixing means, with a washer or block (27) adapted to bear on the first arm (11) of said support (10) made of a vibration-damping material such as an elastomer.

8. Mounting device according to any one of claims 1 to 7, characterized in that said support (10) is made of sheet metal and its first arm (11) includes two separate hook members (14, 15) which are each separated at one specific side of said first arm by a slot or cut-out portion (17) separating them from the sheet metal of said support, and in that said two hook members (14, 15) are obtained by folding the portion of sheet metal laterally separated from said support (10).

9. Mounting device according to claim 8, characterized in that the corner or included angle of the "L" of said sheet metal support (10) is rounded off by a substantially flat side (16) on which the two said separating cut-out portions (17) are formed, the curvature of said hook members (14, 15) departing tangentially from this substantially flat side (16) in order to then pass through the said passage (19) in said mounting plate (3) substantially perpendicularly to the surface of said mounting plate and terminating at an end portion (18) substantially parallel to the surface of said mounting plate (3) when said support (10) is mounted thereon.

10. A detachable support in the general shape of right-angled bracket or L-shape with two arms (11, 12) for mounting the body of a hydraulic component such as a pump body (1) on a mounting plate (3), characterized in that it comprises, firstly, a first arm (11) provided with at least one hook member (14, 15) adapted to engage in a hole (19) of said mounting plate (3), the distal end (13, 13a) of said first arm (11) being adapted, after engagement of said hook member (14, 15) into said hole (19), to be supported on an inlet pipe end portion (4) and, secondly, a second arm (12) having a through passage (21) for a fixing means on the lower portion of the body (1) of said hydraulic component.

11. A detachable support according to claim 10, characterized in that it is made of sheet metal and includes one side (16) which flattens off said right-angle or L-shape and on each one of the lateral sides of which said hook member (14, 15) is formed by cutting out a separating slot (17) followed by bending of the portion of sheet metal thus separated.

## Patentansprüche

1. Vorrichtung zur Montage eines Hydraulikbauteils, zum Beispiel eines Pumpengehäuses (1) an einer Montageplatte (3) durch dichtes Aufstecken mindestens eines Einlaßstutzens (5) und mindestens eines Auslaßstutzens (7) des Bauteils, welche unter einem im wesentlichen rechten Winkel zueinander angeordnet sind, auf entsprechende, in ihrer Lage fixierte Eintritts- (4) und Austritts- (6) Rohrleitungsenden, und durch komplementäre Klemmbefestigung des Gehäuses,
**dadurch gekennzeichnet,**
daß sie eine abnehmbare Halterung (10) aufweist, die etwa die Form eines Winkelstücks oder eines "L" mit zwei Schenkein (11, 12) besitzt, von denen der erstere (11) sich mit seinem freien Ende (13, 13a) gegen das Eintritts-Rohrleitungsende (4) legt und sich mit seinem anderen, mit dem zweiten Schenkel verbundenen Ende an die Platte (3) anlegt, nachdem mindestens ein Haken (14, 15) der Halterung durch eine Öffnung (19) der Platte (3) geführt ist und sich dieser Haken mittels seiner Krempe (18) an der dem Gehäuse (1) des Bauteils abgewandten Seite dieser Platte angelegt hat, und daß der zweite Schenkel (12) an dem unteren Teil (22) des Gehäuses (1) mit mindestens einem Gewindeteil (24) befestigt ist, welches diesen zweiten Schenkel durchsetzt und die erwähnte komplementäre Klemmbefestigung des Gehäuses (1) bildet.

2. Vorrichtung nach Anspruch 1,
**dadurch gekennzeichnet,**
daß das Gewindestuck (24) den Stopfen tur eine Ablaufgewindebohrung (23) des Gehäuses des Bauteils (1) bildet.

3. Vorrichtung nach Anspruch 1 oder 2,
**dadurch gekennzeichnet,**
daß der zweite Schenkel (12) der Halterung (10) ein Loch oder eine Bohrung (21) aufweist, die von einer Ablaufmuffe (22) des Gehäuses des Bauteils (1) durchsetzt wird, welche in der Einbaulage am unteren Teil von diesem angebracht ist, und daß die Ablaufmuffe (22) mit einer Ablaufgewindebohrung (23) ausgestattet ist, die in das Innere des Gehäuses (1) mündet, und in die ein Verschlußstopfen (24) eingeschraubt ist, der das erwähnte Gewindesttick für die komplementäre Befestigung des Gehäuses (1) bildet.

4. Vorrichtung nach Anspruch 3,
**dadurch gekennzeichnet,**
daß zwischen die Außenwand der Ablaufmuffe (22) und die Innenwand des Lochs oder der Bohrung (21) eine ringförmige Mauschette (28) eingefügt und in axialer Richtung von dem Kopf (24a) des Verschlußstopfens (24) in Richtung des Gehäuses (1) derart gepreßt wird, daß der zweite Schenkel (12) durch Axialdruck und die damit einhergehende radiale Ausweitung der Manschette (28) auf die Ablaufmuffe (22) geklemmt wird.

5. Vorrichtung nach einem der Ansprüche 1 bis 4,
**dadurch gekennzeichnet,**
daß das Gehäuse des Bauteils (1) sich mittels mindestens eines Vorsprungteils oder eines Stützansatzes (26), der vorspringend an der den Einlaßstutzen (5) umgebenden Stirnseite (1b) des Gehäuses (1) ausgebildet ist, an dem ersten Schenkel (11) der Halterung (10) abstützt.

6. Vorrichtung nach Anspruch 5,
**dadurch gekennzeichnet,**
daß das Ende des vorspringenden Teils oder des Stützansatzes (26) an dem ersten Schenkel (11) mit Hilfe eines Kissens, einer Platte oder einer Scheibe (27) aus vibrationsdämpfendem Werkstoff angebracht ist.

7. Vorrichtung nach Anspruch 6,
**dadurch gekennzeichnet,**
daß das Ende des vorspringenden Teils oder Stutzansatzes (26) mittels Leimen, Kleben oder anderer Fixiermittel mit einer Anschlagscheibe oder einem Anschlagklotz (27) zur Anlage an dem ersten Schenkel (11) der Halterung (10) versehen ist, welcher aus vibrationsdämpfendem Werkstoff, beispielsweise einem Elastomer, besteht.

8. Vorrichtung nach einem der Ansprüche 1 bis 7,
**dadurch gekennzeichnet,**
daß die Halterung (10) aus Blech hergestellt ist, und ihr erster Schenkel (11) zwei verschiedene Haken (14, 15) aufweist, die auf jeweils einer Seite des ersten Schenkels durch einen Trennschlitz oder Trennschnitt (17) des Blechs der Halterung abgegrenzt sind, und daß die beiden Haken (14, 15) durch Biegen des abgetrennten Blechteils in seitlicher Richtung der Halterung (10) ausgeformt sind.

9. Vorrichtung nach Anspruch 8,
**dadurch gekennzeichnet,**
daß die Ecke oder der Winkel des "L" der Blechhalterung (10) durch eine Seite (16) "gebrochen" ist, die im wesentlichen eben ist und auf der die erwähnten zwei Trennschlitze (17) ausgebildet sind, wobei die Krümmung der Haken (14, 16) tangential an dieser im wesentlichen ebenen Seite (16) ansetzt, um die Öffnung (19) der Platte (3) im wesentlichen senkrecht zu der Oberfläche dieser Platte zu durchsetzen, und in einem Endabschnitt (18) auszulaufen, der im wesentlichen parallel zu der Oberfläche der Platte (3) verläuft, wenn die Halterung (10) an ihr angebracht ist.

10. Etwa winkelförmige oder "L"-förmige, zwei Schenkel (11, 12) aufweisende, abnehmbare Halterung für die Montage eines Gehäuses eines Hydraulikbauteils, beispielsweise eines Pumpengehäuses (1), an einer Montageplatte (3),
**dadurch gekennzeichnet,**
daß sie einerseits einen ersten Schenkel (11) aufweist, der mit mindestens einem Haken (14, 15) ausgestattet ist, welcher in ein Loch (19) der Platte (3) einzugreifen vermag, wobei der erste Schenkel (11) nach dem In-Eingriff-Kommen des Hakens (14, 15) in dem Loch (19) mit seinem freien Ende (13, 13a) an einem Eintritts-Kanalisationsrohrende (4) in Anlage gebracht werden kann, und andererseits einen zweiten Schenkel (12) aufweist, der mit einem Durchgangsloch (21) für eine Fixiereinrichtung an dem unteren Teil des Gehäuses (1) des Hydraulikbauteils ausgestattet ist.

11. Abnehmbare Halterung nach Anspruch 10,
**dadurch gekennzeichnet,**
daß sie aus Blech gefertigt ist und eine Seite (16) aufweist, welche den Winkel des Winkel- oder "L"-Stücks "bricht", und auf deren beider Seiten der Haken (14, 15) durch Bilden eines Trennschlitzes (17) und Biegen des abgetrennten Blechteils geformt ist.
